# EUROPÄISCHE PATENTANMELDUNG

(11) **EP 0 510 481 A2**
(43) Veröffentlichungstag der Anmeldung: **28.10.1992**
(21) Anmeldenummer: 92106353.3
(22) Anmeldetag: 13.04.1992
(51) Int. Cl.: B01L 3/02, G01D 13/18, A61J 1/00, G01F 19/00, B65D 25/56

(54) **Dosierpipette**

(30) Priorität: 24.04.1991 DE 9105028 U
(71) Anmelder: HOECHST AKTIENGESELLSCHAFT, D-65926 Frankfurt am Main (DE)
(72) Erfinder: Loos, Hans-Joachim, W-6095 Ginsheim-Gustavsburg (DE); Ziegert, Günter, W-6230 Frankfurt am Main 80 (DE)

(57) **Zusammenfassung**

Bei den bekannten Dosierpipetten ist die Dosiermarkierung aufgedruckt oder eingeritzt. Eingeritzte Markierungen erhöhen die Bruchanfälligkeit der Pipette. Bei Farbaufdruck besteht die Gefahr der Kontamination beim Eintauchen der Pipette in die zu pipettierende Flüssigkeit.

Hier will die Erfindung Abhilfe schaffen. Die Erfindung löst die Aufgabe durch eine Dosierpipette (1), die mit eingedrückten Dosiermarkierungen (2) versehen ist.

## Beschreibung

Die Erfindung bezieht sich aufeine Dosierpipette aus Glas mit Dosiermarkierungen.

Bei den bekannten Dosierpipetten ist die Dosiermarkierung aufgedruckt oder eingeritzt. Eingeritzte Markierungen erhöhen die Bruchanfälligkeit der Pipette. Bei Farbaufdruck besteht die Gefahr der Kontamination beim Eintauchen der Pipette in die zu pipettierende Flüssigkeit.

Hier will die Erfindung Abhilfe schaffen. Die Erfindung löst die Aufgabe durch eine Dosierpipette, die mit eingedrückten Dosiermarkierungen versehen ist.

Die Vorteile der Erfindung sind im wesentlichen darin zu sehen, daß auf ein Bedrucken mit Farbe bzw. ein Schwächen der Oberfläche durch Gravieren verzichtet werden kann. Ferner wird durch Anbringen von Einschnürungen, worunter eingedrückte Ringe, Ringsegmente oder Punkte zu verstehen sind, eine exakte Anzeige für die jeweils erforderliche Applikationsdosis erreicht. Die Dosierpipette läßt sich in einem Arbeitsgang herstellen.

Im folgenden wird die Erfindung anhand der Figuren näher erläutert. Es zeigt
Figur 1 die Dosierpipette mit den eingedrückten Markierungen und
Figur 2 die Dosierpipette gemäß Figur 1 mit Schraubkappe und Saugeinrichtung.

Der Glaskolben 1 mit Wulst 5 an einem Ende und Ein- oder Auslauföffnung 6 am anderen Ende ist mit eingedrückten Dosiermarkierungsringen 2 versehen. Der Wulst 5 dient der Aufnahme der Saugeinrichtung 3 und der Schraubkappe 4 für den Behälter (nicht dargestellt) mit dem zu dosierenden Füllgut.

## Patentansprüche

1. Dosierpipette aus Glas mit Dosiermarkierungen, dadurch gekennzeichnet, daß die Dosierpipette mit eingedrückten Dosiermarkierungen (2) versehen ist.
